# EUROPÄISCHE PATENTSCHRIFT

(11) **EP 3 001 004 B1**
(45) Veröffentlichungstag und Bekanntmachung des Hinweises auf die Patenterteilung: **08.03.2017**
(21) Anmeldenummer: 15186268.7
(22) Anmeldetag: 22.09.2015
(51) Int. Cl.: F01N 13/10, F01N 13/18

(54) **ABGASKRÜMMER**
EXHAUST MANIFOLD
COLLECTEUR DE GAZ D'ECHAPPEMENT

(30) Priorität: 26.09.2014 DE 102014114002
(43) Veröffentlichungstag der Anmeldung: 30.03.2016
(73) Patentinhaber: Benteler Automobiltechnik GmbH, 33102 Paderborn (DE)
(72) Erfinder: Fischer, Uwe, 34454 Bad Arolsen (DE); Grußmann, Elmar, 33184 Altenbeken-Buke (DE); Gockel, Tobias, 59872 Meschede (DE)
(74) Vertreter: Griepenstroh, Jörg

(56) Entgegenhaltungen:
- EP-A1- 0 671 551
- EP-A1- 2 450 543
- EP-B1- 1 206 631
- DE-A1- 10 359 062
- DE-A1-102004 058 998
- DE-A1-102013 101 634

## Beschreibung

Die Erfindung betrifft einen Abgaskrümmer für eine Abgasanlage eines Verbrennungsmotors gemäß den Merkmalen im Oberbegriff von Anspruch 1.

Ein Abgaskrümmer ist eine Komponente einer Abgasanlage von Brennkraftmaschinen, insbesondere von Verbrennungsmotoren in Kraftfahrzeugen. Direkt am Zylinderkopf des Verbrennungsmotors festgelegt dient der Abgaskrümmer dazu, das aus den einzelnen Zylindern austretende Abgas zusammenzuführen und einem Abgasauslass zuzuleiten. Ein Abgaskrümmer wird daher häufig auch als Abgassammler bezeichnet.

Ein luftspaltisolierter Abgaskrümmer zählt durch die US 5 729 975 A zum Stand der Technik. Dieser weist ein Innenrohrsystem und eine das Innenrohrsystem mit Abstand umgebende Außenschale sowie einen Eintrittsflansch und einen Austrittsflansch auf. Auch der durch die DE 101 02 637 A1 bekannte Abgaskrümmer hat ein Innenrohrsystem, dort als Innenschale ausgebildet, die von einer Außenschale umgeben wird, so dass zwischen der Innenschale und der Außenschale ein Luftspalt gebildet ist. Auf der Abgaseintrittsseite sind Eintrittsflansche mit Eintrittsöffnungen vorgesehen. An einem mittleren Abschnitt des Abgaskrümmers werden die über die Eintrittsflansche einströmenden Abgase auf einen gemeinsamen Austrittsflansch zusammengeführt.

Durch die EP 2 207 950 B1 ist ein luftspaltisolierter Abgaskrümmer bekannt, der im Wesentlichen aus drei Komponenten besteht, nämlich einer Außenschale, einer Innenschale und einem am Zylinderkopf des Verbrennungsmotors festlegbaren Flansch. Die Außenschale und die Innenschale sind jeweils haubenförmig ausgebildet und weisen jeweils einen umlaufenden Bund auf, wobei der Außenschalenbund mit dem Flansch verbunden ist und der Innenschalenbund zwischen Außenschalenbund und Flansch eingeklemmt ist. Zur Bewirkung dieser Klemmung sind am Innenschalenbund mehrere noppen- oder wellenförmige Ausbuchtungen eingeformt, die sich gegen den Außenschalenbund und/oder den Flansch punktförmig abzustützen.

Die EP 1 206 631 B1 offenbart einen Abgaskrümmer mit einem Abgassammelgehäuse zur Aufnahme von Abgas aus dem Zylinderkopf, welcher eine zwischen dem Abgassammelgehäuse und dem Zylinderkopf angeordnete Dichtungseinrichtung aufweist. Das Abgassammelgehäuse ist derart mit Ausnehmungen versehen, dass es über Befestigungsmittel direkt mit dem Zylinderkopf verbindbar ist, wobei zwischen dem Abgassammelgehäuse und dem Zylinderkopf durch Wärmeeinwirkung hervorgerufene Bewegungen möglich sind. Aufwendig hierbei ist die zusätzliche Dichtungseinrichtung zwischen Außensystem bzw. Abgassammelgehäuse und die Festlegung über die Befestigungsmittel.

Ferner zählt durch die DE 103 59 062 A1 ein sogenannter Haubenkrümmer zum Stand der Technik. Dieser weist mindestens ein Sammelrohr und mindestens eine Haube auf. Dabei ist das Sammelrohr aus zwei Halbschalen zusammengesetzt und von der Haube umschlossen.

Bei dem aus der JP H10-266 845 A bekannten Abgaskrümmer sind die Einlassstutzen der Innenschale entweder unmittelbar mit den Eintrittsöffnungen im Eintrittsflansch des Abgaskrümmers oder über jeweils einzelne Verbindungsstutzen verbunden.

Des Weiteren zählt ein Abgaskrümmer durch die EP 2 450 543 A1 zum Stand der Technik. Dieser weist eine Außenschale und ein Innenrohrsystem auf. Die Außenschale ist mit einer zylinderkopfseitigen Platte gefügt, so dass ein geschlossenes Gehäuse gebildet ist. In dem Gehäuse ist das Innenrohrsystem zusammen mit thermischem Isolationsmaterial aufgenommen.

Die EP 0 671 551 A1 offenbart einen Abgaskrümmer mit einer Innenschale und einer Außenschale. Zwischen Außenschale und Innenschale ist ein Dämmmaterial eingegliedert. Die Außenschale wird fixiert durch Montageflansche, die mittels Schraubbolzen am Zylinderkopf festgelegt werden.

Dünnwandig gebaute Abgaskrümmer haben den Vorteil, dass die thermische Masse und damit das Ansprechverhalten eines nachgeschalteten Katalysators nach dem Kaltstart besser ist. Weiterhin haben luftspaltisolierte Abgaskrümmer den Vorteil, dass durch die Isolierwirkung des Luftspalts die Wärmeverluste des Abgases auf dem Weg zum Katalysator verringert werden, wodurch eine schnelle Aufheizung bzw. ein schnelles Erreichen der Betriebstemperatur des Katalysators nach dem Motorkaltstart bewirkt wird.

Bei gebauten luftspaltisolierten Abgaskrümmern ist das Innensystem in der Regel mit dem Eintrittsflansch verschweißt. Die einzelnen Rohrkomponenten des Innensystems sind durch Schiebesitze separiert, um thermische Spannungen im Innensystem zu vermeiden. Das Innensystem ist gasführend. Das Außensystem übernimmt die tragende Funktion und stellt eine gasdichte Hülle dar.

Der Erfindung liegt ausgehend vom Stand der Technik die Aufgabe zugrunde, einen Abgaskrümmer bei einfachem Aufbau funktional zu verbessern und insbesondere das Innensystem einfach zu konzipieren sowie thermische Dehnungen des Innensystems relativ zum Außensystem vorteilhaft zu kompensieren.

Die Lösung dieser Aufgabe besteht nach der Erfindung in einem Abgaskrümmer gemäß den Merkmalen von Anspruch 1.

Vorteilhafte Ausgestaltungen und Weiterbildungen des erfindungsgemäßen Abgaskrümmers sind Gegenstand der abhängigen Ansprüche 2 bis 12.

Der Abgaskrümmer weist ein Gehäuse und einen am Zylinderkopf des Verbrennungsmotors festlegbaren, mehrere Eintrittsöffnungen aufweisenden Eintrittsflansch sowie einen Abgasauslass auf. Das Gehäuse umfasst eine Innenschale und eine Außenschale, wobei zwischen Außenschale und Innenschale ein Dämmmaterial eingegliedert ist. Erfindungsgemäß ist eintrittsflanschseitig von Innenschale und Außenschale ein Führungsblech vorgesehen, welches mit den Eintrittsöffnungen des Eintrittsflansch korrespondierende Einlassöffnungen aufweist und mit dem Eintrittsflansch gefügt ist. Die Außenschale umgreift mit ihrem eintrittsflanschseitigen Rand das Führungsblech und ist mit diesem und dem Eintrittsflansch gefügt. Weiterhin weist das Führungsblech Positionierelemente zur Positionierung der Innenschale auf. Die Innenschale ist relativ zum Führungsblech und der Außenschale schwimmend gelagert.

Das Innensystem des Abgaskrümmers umfasst eine Innenschale. Die Innenschale ist aus zwei Schalenteilen, insbesondere einer Oberschale und einer Unterschale zusammengesetzt. Das Außensystem des Abgaskrümmers besteht aus der Außenschale. Auch diese ist bevorzugt aus zumindest zwei Schalenteilen, insbesondere einer Oberschale und einer Unterschale zusammengesetzt. In der Innenschale und der Außenschale bzw. in Schalenteilen derselben ebenso wie im Dämmmaterial sind zueinander korrespondierende Auslassöffnungen ausgebildet, welche den Abgasauslass bilden.

Das Innensystem bzw. die Innenschale ist lose aber lageorientiert im Abgaskrümmer bzw. der Außenschale gelagert. Die Fixierung erfolgt über die Außenschale und das zwischen Innenschale und Außenschale eingegliederte Dämmmaterial. Die Außenschale ist mit dem Eintrittsflansch und dem Führungsblech gefügt, insbesondere umlaufend verschweißt. Hierdurch ist die Gasdichtheit des Abgaskrümmers hergestellt. Durch die schwimmende bzw. definiert lose Lagerung der Innenschale werden Wärmedehnungen des Systems kompensiert.

Der erfindungsgemäße Abgaskrümmer ist funktional verbessert, einfach im Aufbau, rationell und auch montagetechnisch vorteilhaft. Das Zusammenwirken von Innenschalen, Außenschale sowie Führungsblech und Eintrittsflansch und deren Fixierung relativ zueinander reduziert Wärmespannungen sowie nachteilige Temperatureinflüsse. Insbesondere werden nachteilige Temperaturen an der Außenschale, die die tragende und gasdichte Schale des Systems bildet, vermieden, wodurch die Dauerhaltbarkeit des Abgaskrümmers insgesamt gesteigert wird. Zudem ist in zuverlässiger und einfacher Weise die Dichtheit des Systems gewährleistet, ohne dass es aufwendiger Dichtungseinrichtungen bedarf. Weiterhin erlaubt der Abgaskrümmer in Folge seiner Ausgestaltung und seines Aufbaus eine gewichtsreduzierte Bauweise.

Gemäß der Erfindung sind die Innenschale und die Außenschale zueinander über das Führungsblech relativ zueinander positioniert. Die Innenschale ist einteilig aus zwei Schalenteilen ausgebildet. Die Innenschale wird lose auf das Führungsblech bzw. auf die Positionierelemente gesteckt des Führungsblechs und ist relativ zum Führungsblech und der Außenschale schwimmend gelagert. Es ist ein umlaufender Spalt vorhanden, um thermische Dehnungen zu kompensieren. Die Innenschale wird durch das Dämmmaterial, insbesondere einer Lagerungsmatte zwischen Innenschale und Außenschale in Position gehalten und auf das Führungsblech in Richtung Eintrittsflansch gedrückt.

Der erfindungsgemäße Abgaskrümmer weist einen einfachen Aufbau mit verbesserter Funktion auf. Die Bauteilanzahl ist reduziert. Weniger Einzelteile bedeuten weniger Montage- und Fertigungsaufwand. Insgesamt wird durch die erfindungsgemäße Ausgestaltung ein kostengünstiger Abgaskrümmer realisiert.

Ein Aspekt der Erfindung sieht vor, dass die Positionierelemente als umfangsseitig der Einlassöffnungen am Führungsblech geformte Leitorgane ausgebildet sind. Insbesondere sind die Positionierelemente in Form von Durchzügen bzw. kragenförmigen Ausstellungen materialeinheitlich einstückig aus bzw. am Führungsblech ausgebildet. Insbesondere sind die Positionierelemente stutzenförmig ausgebildet.

Die Innenschale weist zu den Positionierelementen komplementär ausgebildete Schalenbereiche auf. Hierdurch wird die Steckbarkeit unter Sicherstellung einer relativen Bewegungsfähigkeit der Innenschale zum Führungsblech unterstützt. Eine besonders vorteilhafte Ausgestaltung sieht vor, dass jedes Schalenteil der Innenschale auf die Positionierelemente angepasste Schalenbereiche aufweist, wobei die zueinander gehörenden Schalenbereiche der Schalenteile sich jeweils zu einem Einlassstutzen der Innenschale ergänzen. Die Einlassstutzen umgreifen bei auf das Führungsblech aufgesteckter Innenschale die stutzenförmig ausgebildeten Positionierelemente formschlüssig, jedoch verschieblich, so dass thermisch bedingte Bewegungen kompensiert werden können.

Eine vorteilhafte Ausgestaltung des Führungsblechs sieht vor, dass dieses einen äußeren in Richtung zur Außenschale umgestellten Flansch aufweist und die Außenschale den Flansch umgreift. Dies ist montagetechnisch und fertigungstechnisch vorteilhaft. Die Außenschale kann auf das Führungsblech aufgesteckt werden und wird durch den Flansch positioniert. Weiterhin ist eine vorteilhafte und dichte stoffschlüssige Fügung möglich.

Eine weitere vorteilhafte Ausgestaltung sieht vor, dass im Rand der Außenschale zumindest eine Schweißöffnung vorgesehen ist. Im Zuge der Fügung wird die Außenschale mit dem Eintrittsflansch umlaufend verschweißt. Über die Schweißöffnungen erfolgt hier eine gleichzeitige Verschweißung mit dem Führungsblech, wobei im Zuge des Schweißvorganges die Schweißöffnungen geschlossen werden.

Ein weiterer Aspekt sieht vor, dass die Außenschale Einformungen aufweist, welche in dem Bereich zwischen zwei Einlassöffnungen ragen. Die Einformungen dienen zur Positionierung der Bauteilkomponenten relativ zueinander und bilden Freimachungen bzw. Durchgänge für Montagearbeiten.

Die schweißtechnische Fügung wird unterstützt, wenn im Eintrittsflansch eine mit Abstand zum Außenrand des Führungsblechs umlaufende Nut vorgesehen ist. Hierbei ist der Abstand größer als die Wandstärke der Außenschale. Bei der Herstellung des Abgaskrümmers wird zunächst das Führungsblech, welches in Fachkreisen auch als Montagebrille bezeichnet wird, am Eintrittsflansch fixiert. Anschließend wird die Innenschale auf die Positionierelemente am Führungsblech aufgesteckt. Sodann wird das Dämmmaterial auf der Innenschale positioniert. insbesondere ist das Dämmmaterial ein ein- oder mehrteiliger Dämmmattenkörper, der an die Außenkontur der Innenschale und die Innenkontur der Außenschale angepasst ist. Das Dämmmaterial besitzt isolierende ebenso wie elastische Eigenschaften. Die Außenschale wird dann auf die Anordnung aus Innenschale und Dämmmaterial aufgesteckt und umgreift mit ihrem eintrittsflanschseitigen Rand das Führungsblech. Die Anordnung wird dann gefügt. Hierbei wird die Außenschale mit dem Eintrittsflansch und dem Führungsblech gefügt, insbesondere umlaufend verschweißt.

Moderne Abgasanlagen können unter anderem auch mit einer Abgasrückführung ausgerüstet sein. In diesem Zusammenhang ist der erfindungsgemäße Abgaskrümmer entsprechend ausgerüstet und weist in seiner Innenschale und seiner Außenschale einen Anschluss für ein Rohrbauteil der Abgasrückführung auf.

Die Erfindung ist nachfolgend anhand von in den Zeichnungen dargestellten Ausführungsbeispielen näher beschrieben. Es zeigen:
- Figur 1: den Abgaskrümmer mit einer explosionsartig auseinandergezogenen Darstellung seiner wesentlichen Bauteile;
- Figur 2: den Abgaskrümmer in einer Seitenansicht teilweise in einem Längsschnitt;
- Figur 3: den Abgaskrümmer in einer Ansicht gemäß dem Pfeil III wiederum in einer teilweise geschnitten Darstellung;
- Figur 4: in vergrößerter Darstellung den Ausschnitt A der Figur 3;
- Figur 5: in vergrößerter Darstellung den Ausschnitt B der Figur 2;
- Figur 6: in vergrößerter Darstellung den Ausschnitt C der Figur 2 und
- Figur 7: einen vertikalen Querschnitt durch eine weitere Ausführungsform eines Abgaskrümmers.

Anhand der Darstellungen der Figuren 1 bis 6 ist ein erfindungsgemäßer Abgaskrümmer 1 für eine Abgasanlage eines Verbrennungsmotors beschrieben. Die Figur 7 zeigt eine Modifikation des Abgaskrümmers 1. Der Abgaskrümmer 1 kann an einem hier nicht dargestellten Zylinderkopf eines Verbrennungsmotors in einem Kraftfahrzeug festgelegt werden.

Der Abgaskrümmer 1 umfasst ein Gehäuse 2 mit einem Eintrittsflansch 3 und einem Abgasauslass 4. Über den Eintrittsflansch 3 erfolgt die Montage des Abgaskrümmers 1 am Zylinderkopf des Verbrennungsmotors. Der Eintrittsflansch 3 weist mehrere Eintrittsöffnungen 5 auf, über die das aus den einzelnen Zylindern austretende Abgas in den Abgaskrümmer 1 überführt wird. Über den Abgasauslass 4 wird das Abgas nachgeschalteten Komponenten der Abgasanlage zugeführt, beispielweise wie hier dargestellt, einem Abgasturbolader 6.

Das Gehäuse 2 umfasst eine Innenschale 7 und eine Außenschale 8. Die Innenschale 7 besteht aus zwei Schalenteilen, nämlich einer Oberschale 9 und einer Unterschale 10. Auch die Außenschale 8 ist aus zwei Schalenteilen, nämlich einer Oberschale 11 und einer Unterschale 12, zusammengesetzt. Die Schalenteile 9, 10 bzw. 11, 12 von Innenschale 7 und Außenschale 8 sind an ihren jeweils einander überlappenden Rändern miteinander verbunden, üblicherweise schweißtechnisch gefügt.

Die Außenschale 8 umgibt die Innenschale 7 unter Ausbildung eines Spalts 13. Im Spalt 13 ist ein Dämmmaterial 14 eingegliedert. Das Dämmmaterial 14 wird in Form eines Haubenkörpers 15 bereitgestellt. Der Haubenkörper 15 ist außenseitig konfigurativ auf die Innenkontur der Außenschale 8 und innenseitig auf die Außenkontur der Innenschale 7 angepasst.

Der Abgasauslass 4 wird von einem Auslassstutzen 16 in der Oberschale 9 der Innenschale 7 sowie einem Auslassstutzen 17 in der Oberschale 11 der Außenschale 8 gebildet. Das zwischen Innenschale 7 und Außenschale 8 eingegliederte Dämmmaterial 14 bzw. der Haubenkörper 15 weist eine konfigurativ auf die Auslassstutzen 16, 17 angepasste Durchgangsöffnung 18 auf. Der Auslassstutzen 16 der Innenschale 7 greift durch die Durchgangsöffnung 18 und ragt bis in den Auslassstutzen 17 der Außenschale 8.

Auf der zum Eintrittsflansch 3 gewandten Seite 19, das heißt, eintrittsflanschseitig von Innenschale 7 und Außenschale 8 ist ein Führungsblech 20 vorgesehen. Das Führungsblech 20 weist Einlassöffnungen 21 auf. Die Einlassöffnungen 21 korrespondieren mit den Eintrittsöffnungen 5 im Eintrittsflansch 3. Umfangseitig der Einlassöffnungen 21 sind Positionierelemente 22 in Form von am Führungsblech 20 ausgeformten stutzenförmigen Durchzügen bzw. Stutzen 23 ausgebildet. Die Positionierelemente 22 dienen zur Positionierung der Innenschale 7 im Gehäuse 2 relativ zum Führungsblech 20 und zur Außenschale 8. Weiterhin fungieren die Positionierelemente 22 als Leitorgane für das aus den Zylinderauslässen kommende Abgas, welches über die Einlassöffnungen 21 einströmt und im Innenraum der Innenschale 7 zusammengeführt wird.

Die Positionierelemente 22 sind materialeinheitlich einstückig im bzw. am Führungsblech 20 ausgeformt. Dies kann in vorteilhafter Weise bei der Herstellung der Einlassöffnungen 21 erfolgen. Hierbei werden die Positionierelemente 22 stutzenförmig bzw. als Stutzen 23 nach der Art eines Durchzuges aus der Ebene des Führungsblechs 20 ausgeformt. Die Positionierelemente 22 sind nach innen in das Gehäuse 2 ausgestellt.

Die Innenschale 7 weist zu den Positionierelementen 22 komplementär ausgebildet Schalenbereiche 24, 25 auf. Die sich ergänzenden Schalenbereiche 24, 25 von Oberschale 9 und Unterschale 10 bilden Einlassstutzen 26 der Innenschale 7. Mit den Einlassstutzen 26 wird die Innenschale 7 auf die Positionierelemente 22 des Führungsblechs 20 aufgesteckt und umgreift diese formschlüssig, jedoch lageverschieblich. Das Dämmmaterial 14 hält die Innenschale 7 in Position, lässt aber trotzdem mechanische oder thermische Längenänderungen zu, ohne dass es zu nachteiligen Verspannungen kommt.

Die Außenschale 8 bzw. die Oberschale 11 und die Unterschale 12 der Außenschale 8 weisen Einformungen 27 auf. Diese ragen in den Bereich zwischen zwei Einlassöffnungen 21. Über die Einformungen 27 in der Unterschale 12 wird die Zugänglichkeit der unteren Montageöffnungen 28 im Eintrittsflansch 3 realisiert. Weitere Montageöffnungen im Eintrittsflansch 3 sind mit 29 gekennzeichnet.

Bei der Fertigung eines Abgaskrümmers 1 wird das Führungsblech 20 am Eintrittsflansch 3 gefügt. Anschließend wird die Innenschale 7 aufgesetzt und über die Positionierelemente 22 positioniert. Danach wird das Dämmmaterial 14 um die Innenschale 7 gelegt bzw. gesetzt. Der Haubenkörper 15 aus dem Dämmmaterial 14 besitzt, wie bereits ausgeführt, eine an die Innenkontur bzw. Außenkontur der Außenschale 8 bzw. der Innenschale 7 angepasste Konfiguration. Das Dämmmaterial 14 hat sowohl schalldämmende als auch thermisch isolierende Eigenschaften.

Über die Anordnung aus Führungsblech 20, Innenschale 7 und Dämmmaterial 14 wird die Außenschale 8 gesetzt. Mit ihrem zum Eintrittsflansch 3 gerichteten, das heißt, dem eintrittsflanschseitigen Rand 30, ist die Außenschale 8 über das Führungsblech 20 gesetzt und umgreift dieses. Hierbei liegt die Innenwand 31 des Rands 30 am Außenrand 32 des Führungsblechs 20 an. Anschließend wird die Außenschale 8 mit dem Eintrittsflansch 3 und dem Führungsblech 20 gefügt. Dies erfolgt durch Verschweißen. Hierbei wird die Fügung umlaufend um die Außenschale 8 gelegt. Im Eintrittsflansch 3 ist eine mit Abstand a zum Außenrand 32 des Führungsblechs 20 angeordnete umlaufende Nut 33 vorgesehen. Wie die Figur 3 ebenso wie die Figur 7 zeigt, ist der Abstand a größer als die Wandstärke s der Außenschale 8. Die Nut 33 ist zur Unterstützung der schweißtechnischen Fügung zwischen Eintrittsflansch 3 und Außenschale 8 vorgesehen.

Im Rand 30 der Außenschale 8 sind des Weiteren auf dem Umfang verteilt Schweißöffnungen 34 vorgesehen. Über die Schweißöffnungen 34 wird beim Schweißvorgang auch das Führungsblech 20 in diesen Bereichen mit dem Eintrittsflansch 3 und der Außenschale 8 verschweißt. Beim Schweißvorgang werden die Schweißöffnungen 34 gasdicht verschlossen.

Die Innenschale 7 wird durch das Dämmmaterial 14 in Position gehalten bzw. im Zusammenwirken mit der Außenschale 8 in Richtung auf den Eintrittsflansch 3 gedrückt.

Die Figur 3 ebenso wie Detaildarstellung der Figur 4 zeigen, dass das Führungsblech 20 einen äußeren in Richtung zur Außenschale 8 umgestellten Flansch 35 aufweist. Der Flansch 35 wird von dem Rand 30 der Außenschale 8 umgriffen bzw. die Außenschale 8 ist mit ihrem Rand 30 über den Flansch 35 gesteckt. Die Innenwand 31 im Bereich des Rands 30 der Außenschale 8 liegt außen am Flansch 35 an. Anschließend ist die Außenschale 8 mit dem Eintrittsflansch 3 sowie dem Führungsblech 20 verschweißt. Der Flansch 35 unterstützt die stabile Halterung und Fügung der Außenschale 8 mit dem Führungsblech 20 und dem Eintrittsflansch 3.

Bei der in der Figur 7 dargestellten Ausführungsvariante des Abgaskrümmers 1 stößt der Außenrand 32 des Führungsblechs 20 stumpf an die Innenwand 31 der Außenschale 8. Ansonsten entspricht die Darstellung der zuvor beschriebenen Ausführungsform des Abgaskrümmers 1.

Die Innenschale 7 und die Außenschale 8 weisen ferner noch einen Anschluss 36 für ein Rohrbauteil 37 der Abgasrückführung auf. Das Rohrbauteil 37 ist zwischen dem Anschluss 36 und einer Öffnung 38 im Eintrittsflansch 3 eingegliedert.

### Bezugszeichen:

1 - Abgaskrümmer
2 - Gehäuse
3 - Eintrittsflansch
4 - Abgasauslass
5 - Eintrittsöffnung
6 - Abgasturbolader
7 - Innenschale
8 - Außenschale
9 - Oberschale v. 7
10 - Unterschale v. 7
11 - Oberschale v. 8
12 - Unterschale v. 8
13 - Spalt
14 - Dämmmaterial
15 - Haubenkörper
16 - Auslassstutzen v. 7
17 - Auslassstutzen v. 8
18 - Durchgangsöffnung
19 - Seite v. 7, 8
20 - Führungsblech
21 - Einlassöffnung
22 - Positionierelement
23 - Stutzen
24 - Schalenbereich
25 - Schalenbereich
26 - Einlassstutzen
27 - Einformung
28 - Montageöffnung
29 - Montageöffnung
30 - Rand v. 8
31 - Innenwand v. 30
32 - Außenrand v. 20
33 - Nut
34 - Schweißöffnung
35 - Flansch
36 - Ausschluss
37 - Rohrbauteil
38 - Öffnung

- a -: Abstand
- s -: Wandstärke v. 8

## Patentansprüche

1. Abgaskrümmer für eine Abgasanlage eines Verbrennungsmotors mit einem Gehäuse (2) und einem am Zylinderkopf des Verbrennungsmotors festlegbaren, mehrere Eintrittsöffnungen (5) aufweisenden Eintrittsflansch (3) sowie einem Abgasauslass (4), wobei das Gehäuse (2) eine Innenschale (7) und eine Außenschale (8) umfasst und zwischen Außenschale (8) und Innenschale (7) ein Dämmmaterial (14) eingegliedert ist, **dadurch gekennzeichnet, dass** eintrittsflanschseitig von Innenschale (7) und Außenschale (8) ein Führungsblech (20) vorgesehen ist, welches mit den Eintrittsöffnungen (5) korrespondierende Einlassöffnungen (21) aufweist und mit dem Eintrittsflansch (3) gefügt ist, wobei die Außenschale (8) mit ihrem eintrittsflanschseitigen Rand (30) das Führungsblech (20) umgreift sowie mit dem Eintrittsflansch (3) und dem Führungsblech (20) gefügt ist und das Führungsblech (20) Positionierelemente (22) zur Positionierung der Innenschale (7) aufweist, wobei die Innenschale (7) relativ zum Führungsblech (20) und der Außenschale (8) schwimmend gelagert ist.

2. Abgaskrümmer nach Anspruch 1, **dadurch gekennzeichnet, dass** die Positionierelemente (22) als umfangsseitig der Einlassöffnungen (21) am Führungsblech (20) geformte Leitorgane ausgebildet sind.

3. Abgaskrümmer nach Anspruch 1 oder 2, **dadurch gekennzeichnet, dass** die Positionierelemente (22) stutzenförmig ausgebildet sind.

4. Abgaskrümmer nach wenigstens einem der Ansprüche 1 bis 3, **dadurch gekennzeichnet, dass** die Innenschale (7) zu den Positionierelementen (22) komplementär ausgebildete Schalenbereiche (24, 25) aufweist.

5. Abgaskrümmer nach wenigstens einem der Ansprüche 1 bis 4, **dadurch gekennzeichnet, dass** das Führungsblech (20) einen äußeren in Richtung zur Außenschale (8) umgestellten Flansch (35) aufweist und die Außenschale (8) den Flansch (35) umgreift.

6. Abgaskrümmer nach wenigstens einem der Ansprüche 1 bis 5, **dadurch gekennzeichnet, dass** im Rand (30) der Außenschale (8) zumindest eine Schweißöffnung (34) vorgesehen ist.

7. Abgaskrümmer nach wenigstens einem der Ansprüche 1 bis 6, **dadurch gekennzeichnet, dass** die Außenschale (8) Einformungen (27) aufweist, welche in den Bereich zwischen zwei Einlassöffnungen (21) ragen.

8. Abgaskrümmer nach wenigstens einem der Ansprüche 1 bis 7, **dadurch gekennzeichnet, dass** im Eintrittsflansch (3) eine mit Abstand (a) zum Außenrand (32) des Führungsblech (20) umlaufende Nut (33) vorgesehen ist.

9. Abgaskrümmer nach Anspruch 8, **dadurch gekennzeichnet, dass** der Abstand (a) größer als die Wandstärke (s) der Außenschale (8) bemessen ist.

10. Abgaskrümmer nach wenigstens einem der Ansprüche 1 bis 9, **dadurch gekennzeichnet, dass** die Innenschale (7) und die Außenschale (8) einen Anschluss (36) für ein Rohrbauteil (37) der Abgasrückführung aufweisen.

11. Abgaskrümmer nach wenigstens einem der Ansprüche 1 bis 10, **dadurch gekennzeichnet, dass** die Innenschale (7) Einlassstutzen (26) aufweist und die Innenschale (7) mit dem Einlassstutzen (26) auf die Positionierelemente (22) des Führungsblechs (20) aufgesteckt ist und diese formschlüssig, jedoch lageverschieblich, umgreift.

12. Abgaskrümmer nach wenigstens einem der Ansprüche 1 bis 11, **dadurch gekennzeichnet, dass** die Innenschale (7) durch das Dämmmaterial (14) in Position gehalten und im Zusammenwirken mit der Außenschale (8) auf das Führungsblech (20) in Richtung Eintrittsflansch (3) gedrückt wird.

## Claims

1. Exhaust manifold for an exhaust system of an internal combustion engine having a housing (2) and an inlet flange (3) which can be fixed to the cylinder head of the internal combustion engine and has a plurality of inlet openings (5), and an exhaust outlet (4), wherein the housing (2) comprises an inner shell (7) and an outer shell (8), and an insulating material (14) is incorporated between the outer shell (8) and the inner shell (7), **characterised in that** a guide plate (20) is provided on the inlet flange side of the inner shell (7) and the outer shell (8), which guide plate (20) has inflow openings (21) which correspond with the inlet openings (5) and is joined to the inlet flange (3), wherein the outer shell (8) engages with its inlet flange-side edge (30) around the guide plate (20) and is joined to the inlet flange (3) and the guide plate (20), and the guide plate (20) has positioning elements (22) for positioning the inner shell (7), wherein the inner shell (7) is mounted in a floating manner relative to the guide plate (20) and the outer shell (8).

2. Exhaust manifold according to claim 1, **characterised in that** the positioning elements (22) are configured as guiding members which are formed on the guide plate (20) on the circumferential side of the inflow openings (21).

3. Exhaust manifold according to claim 1 or claim 2, **characterised in that** the positioning elements (22) are of socket-shaped configuration.

4. Exhaust manifold according to at least one of claims 1 to 3, **characterised in that** the inner shell (7) has shell regions (24, 25) of complementary configuration with respect to the positioning elements (22).

5. Exhaust manifold according to at least one of claims 1 to 4, **characterised in that** the guide plate (20) has an outer flange (35) which is bent over in the direction of the outer shell (8), and the outer shell (8) engages around the flange (35).

6. Exhaust manifold according to at least one of claims 1 to 5, **characterised in that** at least one welded opening (34) is provided in the edge (30) of the outer shell (8).

7. Exhaust manifold according to at least one of claims 1 to 6, **characterised in that** the outer shell (8) has formed moulds (27) which protrude into the region between two inflow openings (21).

8. Exhaust manifold according to at least one of claims 1 to 7, **characterised in that** a groove (33) which is circumferential at a spacing (a) from the outer edge (32) of the guide plate (20) is provided in the inlet flange (3).

9. Exhaust manifold according to claim 8, **characterised in that** the spacing (a) is dimensioned to be greater than the wall thickness (s) of the outer shell (8).

10. Exhaust manifold according to at least one of claims 1 to 9, **characterised in that** the inner shell (7) and the outer shell (8) have a connector (36) for a pipe component (37) of the exhaust gas recirculation means.

11. Exhaust manifold according to at least one of claims 1 to 10, **characterised in that** the inner shell (7) has inflow ports (26), and the inner shell (7) is plugged with the inlet port (26) onto the positioning elements (22) of the guide plate (20) and engages around them in a positively locking, but positionally displaceable manner.

12. Exhaust manifold according to at least one of claims 1 to 11, **characterised in that** the inner shell (7) is held in position by the insulating material (14) and is pressed in interaction with the outer shell (8) onto the guide plate (20) in the direction of the inlet flange (3).

## Revendications

1. Collecteur de gaz d'échappement pour une installation de gaz d'échappement d'un moteur à combustion interne avec un boîtier (2) et un flasque d'entrée (3) présentant plusieurs ouvertures d'entrée (5) fixable sur la tête de cylindre du moteur à combustion interne ainsi qu'une sortie de gaz d'échappement (4), dans lequel le boîtier (2) comprend une coque interne (7) et une coque externe (8) et un matériau isolant (14) est incorporé entre la coque externe (8) et la coque interne (7), **caractérisé en ce qu'**il est prévu côté flasque d'entrée de la coque interne (7) et de la coque externe (8) une tôle de guidage (20) qui présente des ouvertures d'admission (21) correspondant aux ouvertures d'entrée (5) et est jointe au flasque d'entrée (3), dans lequel la coque externe (8) enveloppe par son bord côté flasque d'entrée (30) la tôle de guidage (20) et est jointe au flasque d'entrée (3) et à la tôle de guidage (20), la tôle de guidage (20) présentant des éléments de positionnement (22) pour positionner la coque interne (7), dans lequel la coque interne (7) est montée flottante par rapport à la tôle de guidage (20) et à la coque externe (8).

2. Collecteur de gaz d'échappement selon la revendication 1, **caractérisé en ce que** les éléments de positionnement (22) se présentent sous la forme d'organes directeurs formés sur la tôle de guidage (20) côté périphérique des ouvertures d'admission (21).

3. Collecteur de gaz d'échappement selon la revendication 1 ou 2, **caractérisé en ce que** les éléments de positionnement (22) se présentent sous forme de tubulure.

4. Collecteur de gaz d'échappement selon au moins l'une quelconque des revendications 1 à 3, **caractérisé en ce que** la coque interne (7) présente des zones de coque (24, 25) formées de manière complémentaire avec les éléments de positionnement (22).

5. Collecteur de gaz d'échappement selon au moins l'une quelconque des revendications 1 à 4, **caractérisé en ce que** la tôle de guidage (20) présente un flasque extérieur (35) adapté dans la direction de la coque externe (8) et la coque externe (8) enveloppe le flasque (35).

6. Collecteur de gaz d'échappement selon au moins l'une quelconque des revendications 1 à 5, **caractérisé en ce qu'**il est prévu au moins une ouverture de soudage (34) sur le bord (30) de la coque externe (8).

7. Collecteur de gaz d'échappement selon au moins l'une quelconque des revendications 1 à 6, **caractérisé en ce que** la coque externe (8) présente des moulures (27) qui dépassent dans la zone entre deux ouvertures d'admission (21).

8. Collecteur de gaz d'échappement selon au moins l'une quelconque des revendications 1 à 7, **caractérisé en ce qu'**il est prévu dans le flasque d'entrée (3) une encoche (33) courant à distance (a) du bord externe (32) de la tôle de guidage (20).

9. Collecteur de gaz d'échappement selon la revendication 8, **caractérisé en ce que** la distance (a) est dimensionnée plus grande que l'épaisseur de paroi (s) de la coque externe (8).

10. Collecteur de gaz d'échappement selon au moins l'une quelconque des revendications 1 à 9, **caractérisé en ce que** la coque interne (7) et la coque externe (8) présentent un raccord (36) pour un composant tubulaire (37) du recyclage des gaz d'échappement.

11. Collecteur de gaz d'échappement selon au moins l'une quelconque des revendications 1 à 10, **caractérisé en ce que** la coque interne (7) présente une tubulure d'admission (26) et la coque interne (7) est enfichée avec la tubulure (26) sur les éléments de positionnement (22) de la tôle de guidage (20) et enveloppe ceux-ci avec adaptation de formes, mais en décalage de position.

12. Collecteur de gaz d'échappement selon au moins l'une quelconque des revendications 1 à 11, **caractérisé en ce que** la coque interne (7) est maintenue en place par le matériau isolant (14) et est pressée, en coopération avec la coque externe (8), sur la tôle de guidage (20) en direction du flasque d'entrée (3).
